# DEMANDE DE BREVET EUROPEEN

(11) **EP 0 022 599 A2**
(43) Date de publication de la demande: **21.01.1981**
(21) Numéro de dépôt: 80200667.6
(22) Date de dépôt: 08.07.1980
(51) Int. Cl.: F23L 3/00, F23L 1/02, F24H 9/20

(54) **Clapet à fermeture automatique pour l'injection de l'air comburant sous le foyer d'une chaudière à combustible solide**

(30) Priorité: 11.07.1979 IT 6429379
(71) Demandeur: THERMOROSSI S.p.A., I-36011 Arsiero (Vicenza) (IT)
(72) Inventeur: Rossi, Bruno, I-36013 Piovene Rocchette (Vicenza) (IT)
(74) Mandataire: Bettello, Luigi, Dott. Ing.

(57) **Abrégé**

Clapet à fermeture automatique pour l'injection de l'air comburant sous le foyer d'une chaudière à combustible solide.

Il est constitué par un volet (9) articulé par son bord supérieur de manière à s'ouvrir sous l'effet du courant d'air engendré par le ventilateur (7) et à se fermer complètement lorsque ce dernier s'arrête. Une vis réglable (12) permet de limiter l'amplitude du mouvement d'ouverture.

Fig. unique.

## Description

La présente invention a pour objet un clapet à fermeture automatique, propre à limiter l'injection de l'air comburant sous le foyer d'une chaudière à combustible solide.

On sait qu'à la suite de la crise dans l'approvisionnement des produits pétroliers, on a actuellement tendance à revenir aux chaudières munies de foyer pour combustibles solides, tels que le bois ou le charbon. Dans ces chaudières il est cependant nécessaire de maintenir de manière stable la température de l'eau, en réglant la combustion en fonction des indications fournies par un thermostat, lequel règle automatiquement le courant d'air comburant produit par un ventilateur qui est lui-même placé sous la dépendance dudit thermostat.

Cet agencement ne permet toutefois pas de fermer complètement l'admission de l'air comburant lorsque le ventilateur est à l'arrêt, si bien que par suite du tirage naturel cet air continue à pénétrer sous le foyer et.à alimenter la flamme, même de façon réduite.

En vue de remédier à cet inconvénient, l'invention vise un clapet monté à rotation sur un axe disposé dans sa partie supérieure, lequel clapet est soulevé par le courant d'air produit par le ventilateur et retombe sur la bouche destinée à l'admission de l'air comburant en fermant complètement celle-ci lorsque ledit ventilateur est arrêté.

De manière avantageuse on prévoit une vis susceptible d'être réglée en position et de constituer ainsi une butée de fin de course propre à limiter l'ouverture du clapet afin d'empêcher que ce dernier ne soit soulevé de manière excessive par le courant d'air lorsque le ventilateur est en fonctionnement.

L'invention est illustrée sur le dessin annexé, dont la figure unique est une coupe verticale axiale de la bouche pour l'injection de l'air comburant sous le foyer à l'aide d'un ventilateur.

L'ensemble représenté est monté sur un portillon 1 pourvu d'une poignée de fermeture 2, ledit portillon étant disposé dans la partie inférieure du foyer d'une chaudière 3 destinée à la production d'eau chaude. Dans le bas de ce portillon 1 est ménagée une ouverture 4 pratiquée au-dessous de la grille 5 sur laquelle brûle le combustible solide (bois ou charbon) qui alimente le foyer. Dans l'axe de l'ouverture 4 le portillon est solidaire d'un conduit 6 sur l'extrémité libre duquel est monté le ventilateur 7 qui alimente le foyer en air comburant.

A l'intérieur du conduit 6 et en vis-à-vis de son extrémité extérieure est prévu un tube co-axial 8 taillé en biseau, propre à être fermé par un volet ou clapet 9 monté à rotation sur un axe 10, lequel est disposé à sa partie supérieure.

On comprend que lorsque le ventilateur 7 est à l'arrêt le clapet 9 de par son propre poids ferme complètement la bouche d'injection d'air comburant. Quand par contre le ventilateur 7 fonctionne, le courant d'air qui pénètre dans le conduit 6 selon le sens indiqué par la flèche 11 soulève le clapet 9 pour l'amener à la position indiquée en traits interrompus, en le faisant ainsi pivoter sur son axe 10 d'un angle qui est limité par la vis de butée 12 susceptible d'être aisément réglée en position.

Au cours des périodes de temps durant lesquelles le ventilateur 7 est maintenu en fonctionnement par le thermostat de la chaudière, le clapet 9 reste soulevé à la position en traits interrompus, tandis que lorqu'à la suite de l'augmentation de la température de l'eau dans la chaudière ledit ventilateur 7 s'arrête, ce clapet retombe à la position montrée en traits pleins, en fermant de la sorte le conduit 6. Le réglage de la vis 12 permet de déterminer l'amplitude d'ouverture du clapet 9 en fonction des conditions de combustion qu'on veut obtenir dans le foyer.

Le poids du clapet 9 doit être déterminé de façon à permettre son soulèvement sous l'effet du courant d'air comburant qui se déplace suivant la flèche 11, mais ce clapet ne doit pas être trop léger de façon à ce que le tirage naturel qui intervient lorsque le ventilateur 7 est à l'arrêt ne puisse provoquer son soulèvement intempestif.

On conçoit sans peine les avantages présentés par l'adoption du clapet à fermeture automatique suivant l'invention ; celui-ci permet de régler avec précision la combustion à l'intérieur du foyer à combustibles solides afin de maintenir constante la température de l'eau de la chaudière.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents.

## Revendications

1. Clapet à fermeture automatique pour l'injection de l'air comburant au-dessous du foyer d'une chaudière à combustibles solides, caractérisé en ce qu'il est constitué par un volet métallique monté à rotation sur un axe disposé sur son bord supérieur, de façon à fermer complètement la bouche pour l'admission de l'air comburant dans le foyer de la chaudière lorsque le ventilateur qui injecte l'air est arrêté sous l'action du thermostat associé à cette dernière, et à s'ouvrir de manière automatique sous l'effet de la pression d'air lorsque le ventilateur précité se remet en fonctionnement.

.2. Clapet suivant la revendication 1, caractérisé en ce qu'il est prévu un organe de butée, réglable en position, qui limite l'amplitude du soulèvement du clapet afin de permettre le réglage de la combustion dans le foyer.

3. Clapet suivant l'une quelconque des revendications 1 et 2, caractérisé en ce que le poids du clapet articulé par son bord supérieur est tel qu'il maintient fermée la bouche d'admission de l'air comburant en dépit du tirage naturel qui s'exerce lorsque le ventilateur est à l'arrêt.
